# EUROPÄISCHE PATENTSCHRIFT

(11) **EP 0 217 322 B1**
(45) Veröffentlichungstag und Bekanntmachung des Hinweises auf die Patenterteilung: **02.08.1989**
(21) Anmeldenummer: 86113326.2
(22) Anmeldetag: 27.09.1986
(51) Int. Cl.: A63C 9/084, A63C 9/081

(54) **Sicherheitsskibindung**
Safety ski binding
Fixation de sécurité pour ski

(30) Priorität: 03.10.1985 AT 2856/85
(43) Veröffentlichungstag der Anmeldung: 08.04.1987
(73) Patentinhaber: TMC CORPORATION, CH-6340 Baar/Zug (CH)
(72) Erfinder: Stritzl, Karl, A-1020 Wien (AT); Freisinger, Henry, Ing., A-1210 Wien (AT)
(74) Vertreter: Szász, Tibor, Dipl.-Ing.

(56) Entgegenhaltungen:
- DE-A- 2 851 634
- DE-A- 3 342 155

## Beschreibung

Die Erfindung bezieht sich auf eine Sicherheitsskibindung, wie sie im Oberbegriff des Anspruches 1 bzw. des Anspruches 4 angegeben ist.

Eine bekannte Bindung dieser Art, die in der DE-A1 3 102 010 beschrieben ist, verwendet zur Verriegelung des Sohlenhalters in der Fahrtstellung zwei Paare von Kniehebeln. Diese sind aber schwierig zu montieren. Außerdem ist der bekannte Fersenhalter verhältnismäßig kompliziert in seinem Aufbau. Dabei ist es insbesondere nachteilig, daß der dem Fersenhalter zugewandte Endbereich sowohl der Sohlenplatte als auch der Grundplatte einen nach oben hin schrägen Verlauf aufweist, wobei die Steuerkurve für die Rolle am Quersteg dieses schrägen Verlaufs der Grundplatte ausgebildet ist.

Aus der WO-A1 8 202 495, der die Priorität der eingangs genannten DE-A1 3102 010 zugrunde liegt, ist in den Fig. 11 bis 13 eine weitere Ausgestaltung des Fersenbereiches geoffenbart. Dabei stützt sich die Rolle an einer Steuerkurve ab, die auf einem im wesentlichen parallel zur Skioberseite verlaufenden Abschnitt der Grundplatte befestigt ist. Der den Fersenhalter tragende Endabschnitt der Sohlenplatte verläuft jedoch auch bei dieser Ausgestaltung unter einem Knick, schräg nach oben und nach hinten weg von der Oberseite des Ski bzw. der Grundplatte.

Die Erfindung stellt sich die Aufgabe, die Nachteile der bekannten Ausführungen zu beseitigen und eine Sicherheitsskibindung zu schaffen, die sich einfach herstellen und montieren läßt, wobei die Anfertigung von Kniehebeln überflüssig wird, und sich sowohl Grundplatte als auch Sohlenplatte knickfrei herstellen lassen.

Ausgehend von einer Sicherheitsskibindung gemäß dem Oberbegriff des Anspruches 1 bzw. 4 bieten sich für die Lösung dieser Aufgabe zwei Konstruktionen an, die in den kennzeichnenden Teilen dieser Ansprüche angegeben sind. Ein gemeinsamer Vorteil dieser Konstruktionen ist darin gelegen, daß die Verwendung und Anordnung von Zwischenglied und Zwischenhebel einen kompakten Aufbau und eine einfache Montage des Fersenhalters gewährleisten. Außerdem kann zumindest die Sohlenplatte mit einem ebenen Verlauf (ohne Knick) gestaltet werden. Auch die Grundplatte weist eine ebene Oberseite auf, wenn auch ein Bereich derselben allenfalls abgesetzt ist. Weiters ist die Möglichkeit gegeben, den die Rolle tragenden Schwenkhebei günstiger zu gestalten und anzuordnen (vgl. Anspruch 1) oder auf einen gesonderten Schwenkhebel zur Gänze zu verzichten, da dessen Funktion durch das Zwischenglied erfüllt wird (vgl. Anspruch 4). Dadurch, daß nach Anspruch 1 der als Steuerhebel gestaltete Schwenkhebel auf jener Querachse angelenkt ist, welche für die Rastschwinge vorgesehen ist, erübrigt sich für den Steuerhebel eine gesonderte Lagerachse zu verwenden. Weiters wirkt der Steuerhebel unmittelbar auf das Zwischenglied ein, so daß der Kraftfluß für die Horizontalauslösung begünstigt wird. Durch die Maßnahme nach Anspruch 4, den Schwenkhebel durch das Zwischenglied zu ersetzen, wird ein Bauteil eingespart und dadurch auch die zwischen den einzelnen Bauteilen auftretende, unerwünschte Reibung zwangsläufig vermindert.

Durch die Maßnahme des Anspruches 2 wird sichergestellt, daß sich der Fersenhalter leicht montieren läßt.

Der Gegenstand des Anspruches 3 hat den Vorteil einer gegen Schnee und Schmutz geschützten Anordnung der Steuerkurve für die Auslösung in einer Parallelebene zur Skioberseite sowie der dazugehörigen Rolle.

Durch das Merkmal des Anspruches 5 wird der Aufbau des Fersenhalters für die zweite Ausführungsform weiter vereinfacht. Durch die Maßnahme des Anspruches 6 wird die Reibung zwischen dem Ringkolben und dem an diesen anliegenden Zwischenglied vermindert.

Durch den Gegenstand des Anspruches 7 wird zum willkürlichen Öffnen der Bindung eine günstige Hebelübersetzung herbeigeführt.

Schließlich ermöglicht der Gegenstand des Anspruches (8) seine niedrige Bauweise des Fersenhalters.

In der Zeichnung sind zwei beispielsweise Ausführungsformen des Erfindungsgegenstandes rein schematisch dargestellt. Fig. 1 ist ein vertikaler Längsmittelschnitt durch das hintere Ende der in der Fahrtstellung befindlichen Skibindung nach der ersten Ausführungsform und Fig. 2 eine teilweise nach der Linie II - II in Fig. 1 geschnittene Draufsicht auf das hintere Ende der Skibindung. Fig. 1a zeigt ein Detail im Schaubild. In Fig. 3 ist ein vertikaler Längsmittelschnitt durch den Fersenhalter in der geöffneten Stellung nach einem Frontalsturz und in Fig. 4 der gleiche Schnitt nach einem Drehsturz wiedergegeben. Schließlich zeigen die Fig. 5 und 6 einen Längsmittelschnitt bzw. eine der Fig. 2 entsprechende Darstellung einer weiteren Ausführungsform in der Fahrtstellung.

Die in der Fig. 1 bis 4 dargestellte Sicherheitsskibindung ist eine sogenannte "unechte" Plattenbindung (Plattenbindung besonderer Bauart). Auf einem Ski, der in der Zeichnung nicht dargestellt ist, befindet sich eine Grundplatte 2, welche einen bekannten und ebenfalls nicht dargestellten Drehzapfen trägt. Um den Drehzapfen ist in einer Horizontalebene eine Sohlenplatte 1 verschwenkbar. Am vorderen Ende der Sohlenplatte 1 ist ein nicht dargestellter Vorderbacken befestigt, der nicht Gegenstand der vorliegenden Erfindung ist. Das hintere Ende der Sohlenplatte 1 trägt einen in seiner Gesamtheit mit 3 bezeichneten Fersenhalter mit einem Gehäuse 6.

Auf dem sich unterhalb des Fersenhalters 3 erstreckenden Bereich der Grundplatte 2 ist weiters ein Körper 4 befestigt, der an seiner dem Drehzapfen zugewandten Seite eine Steuerkurve 4a trägt. Auf der gegenüberliegenden Seite weist der Körper 4 eine Rippe 4b auf, welche in eine in der Draufsicht kreisbogenförmige Nut 5 im Gehäuse 6 des Fersenhalters 3 eingreift. Selbstverständlich bildet der Drehzapfen den Mittelpunkt für den Kreisbogen der Nut 5. Zwischen dem Körper 4 und der Sohlenplatte 1 befindet sich ein Spalt für eine Rolle 7, die an der Steuerkurve 4a anliegt.

Das Gehäuse 6 des Fersenhalters 3 besitzt auf der dem Drehzapfen zugewandten Seite einen gabelförmigen Ansatz 8, der an der Sohlenplatte 1 festgeschraubt ist. Weiters ist im Gehäuse 6 eine parallel zur Skioberseite und in Skilängsrichtung verlaufende Bohrung 9 ausgespart, in der einerseits ein mit zweiseitlichen Ansätzen 10a versehener Ringkolben 10 und andererseits ein weiterer Kolben 11, der in einer Bohrung des Ringkolbens 10 geführt ist, untergebracht ist. Der Ringkolben 10 wird von einer ersten Feder 12 beaufschlagt, die in an sich bekannter Weise in ihrer Vorspannung einstellbar ist. Koaxial zur ersten Feder 12 befindet sich eine zweite Feder 13, die auf den Kolben 11 einwirkt. Auch diese Feder 13 läßt sich in ihrer Vorspannung einstellen.

Oberhalb der Bohrung 9 befindet sich eine Querbohrung, in der eine erste Querachse 14 gelagert ist. An dieser ist eine Einheit angelenkt, welche aus einem Sohlenhalter 15, einem Trittsporn 16 und einem Auslösehebel 17 besteht. An ihrer Innenseite trägt die Einheit eine Steuerkurve 18. Weiters ist auf der ersten Querachse 14 ein Zwischenglied 19 gelagert, das sich auf einer Seite an der Stirnfläche des Ringkolbens 10 mittels Ansätzen 19b abstützt (s.Fig. 2), und das an seiner Unterseite eine zweite Querachse 21 trägt, auf der ein Zwischenhebel 22 gelagert ist, der einerseits am inneren Kolben 11 und andererseits an einer einarmigen Rastschwinge 23 anliegt. Die Rastschwinge 23 ist auf einer dritten Querachse 24 gelagert, welche den gabelförmigen Ansatz 8, der an der Sohlenplatte 1 festgeschraubt ist, durchsetzt und auf der auch ein zweiarmiger Steuerhebel 20 gelagert ist.

Der zweiarmige Steuerhebel 20 liegt mit Ansätzen 20a an dem Zwischenglied 19 an. Der Steuerhebel 20 trägt ferner, wie insbes. Fig. 1 a zeigt, eine nach unten ragende Achse 20b, auf der die Rolle 7 gelagert ist.

In der Fahrtstellung wird der Sohlenhalter 15 von der ersten Feder 12 und der zweiten Feder 13 festgehalten. Die Steuerkurve 4a ist annähernd V-förmig ausgebildet, so daß in der Fahrtstellung die Rolle 7 die Sohlenplatte 1 unter dem Einfluß der Feder 12 in Skilängsrichtung zu halten trachtet.

Erfolgt während der Fahrt ein Frontalsturz des Skiläufers, so werden die Federn 12 und 13 zusammengedrückt, und die Einheit aus Sohlenhalter 15, Trittsporn 16 und Auslösehebel 17 schwenkt in Fig. 1 im Uhrzeigersinn, was eine Freigabe des Skischuhs zur Folge hat (s.Fig. 3). Dabei gleitet das freie Ende der Rastschwinge 23 entlang der Steuerkurve 18 und schiebt über den Zwischenhebel 22 die beiden Kolben 10 und 11 zurück.

Findet jedoch während der Fahrt ein reiner Drehsturz des Skiläufers statt (s.Fig. 4), so rollt die Rolle 7 entlang der Steuerkurve 4a, wodurch über den Steuerhebel 20 und den Zwischenhebel 22 nur der Ringkolben 10 in Fig. 1 nach rechts verschoben und somit nur die Feder 12 zusammengedrückt wird.

Da jedoch zwischen dem Steuerhebel 20 und dem Ringkolben 10 das Zwischenglied 19 liegt, das die zweite Querachse 21 trägt, wandert bei einer seitlichen Verschwenkung auch diese Querachse etwas nach rechts.

Eine Freigabe des Sohlenhalters 15 findet bei einem reinen Drehsturz am Fersenhalter 3 nicht statt. Jedoch ist in diesem Falle die Feder 12 bereits etwas zusammengedrückt, so daß der Sohlenhalter 15 nur mehr von der zweiten Feder 13 belastet wird, was eine Freigabe des Skischuhs erleichtert.

Bei einem kombinierten Sturz überlagern sich die beiden Vorgänge. Dabei werden selbstverständlich beide Federn 12, 13 zusammengedrückt.

Bei einer willkürlichen Auslösung wird der Auslösehebel 17 im Uhrzeigersinn verschwenkt. Dabei gleitet das Ende der Rastschwinge 23 entlang der Steuerkurve 18 der Einheit, was ein Zusammendrücken der beiden Federn 12 und 13 zur Folge hat. Sobald der Auslösepunkt des Fersenhalters 3 erreicht ist, schwenkt der Auslösehebel 17 selbsttätig in die geöffnete Lage.

Die Ausführung eines Fersenhalters 3', gemäß den Fig. 5 und 6 ist dem zuerst beschriebenen Ausführungsbeispiel ähnlich. Auch dieser Fersenhalter 3' besitzt ein Gehäuse 6', das mittels eines gabelförmigen Ansatzes 8' an der Sohlenplatte 1' festgeschraubt ist. Im Gehäuse 6' ist eine parallel zur Skioberseite in Skilängsrichtung verlaufende Bohrung 9' ausgespart, in der ein Ringkolben 10' gegen Verdrehen gesichert geführt ist. In der Bohrung dieses Ringkolbens 10' ist ein weiterer Kolben 11' geführt. Jeder Kolben 10' bzw. 11' wird von einer Druckfeder 12' bzw. 13' beaufschlagt. Die Federn 12' und 13' sind koaxial ineinandergeschachtelt. Die Einstellung der Vorspannung der Feder 13' erfolgt mittels einer Schraube 30, welche in einem Federteller 31 eingeschraubt ist, der sich am Kolben 11' abstützt. Die Schraube 30 liegt mit ihrem Kopf an einer Gewindehülse 32 an, welche in einen weiteren Federteller 33 eingeschraubt ist, der dem Federteller 31 gegenüberliegt. Die Gewindehülse 32 stützt sich an einer Querwand des Gehäuses 6' ab und durchsetzt eine Bohrung in derselben. Der Federteller 33 hat einen seitlichen Ansatz, der in eine in Skilängsrichtung verlaufende, mit einer Skala versehene Ausnehmung 6'a des Gehäuses 6' hineinragt und so ein Verdrehen des Federtellers verhindert und welcher zur Anzeige der eingestellten Federvorspannung dient.

Oberhalb der Bohrung 9' befindet sich im gabelförmigen Ansatz 8', des Gehäuses 6' eine Querbohrung, in der eine erste Querachse 14' gelagert ist. An dieser ist ein Sohlenhalter 15' angelenkt, der mit einem Trittsporn 16' starr verbunden ist. An seiner Innenseite trägt der Sohlenhalter 15' eine Steuerkurve 18', welche die vertikale Auslösung des Fersenhalters 3, beeinflußt.

Auf der ersten Querachse 14' ist weiters ein Zwischenglied 19' gelagert, das sich auf der in Fig. 5 rechten Seite an der Stirnfläche des Ringkolbens 10' abstützt und das in seinem unteren Bereich eine zweite Querachse 21' trägt. Auf dieser ist ein Zwischenhebel 22' gelagert, der sich einerseits an den inneren Kolben 11' und andererseits an eine Rastschwinge 23' anlegt. Diese Rastschwinge 23, ist auf einer dritten Querachse 24' gelagert, welche den gabelförmigen Ansatz 8' des Gehäuses 6' durchsetzt.

Im Gegensatz zum ersten Ausführungsbeispiel trägt beim Fersenhalter 3' das Zwischenglied 19' eine nach unten ragende Achse 19'a, auf der eine Rolle 7' gelagert ist, die an der Steuerkurve 4'a des Körpers 4' abrollt. Dabei ist die Steuerkurve 4'a für die Rolle 7' an einem vorspringenden Steg des Körpers 4' der Grundplatte 2' vorgesehen. Ein weiterer Unterschied zwischen beiden Ausführungen ist darin gelegen, daß das Zwischenglied 19, auf der dem Gehäuse 6' zugewendeten Seite anstelle von Ansätzen 19b zwei Nocken 19'b trägt, die an der senkrecht zur Achse der Bohrung 9' verlaufenden Stirnfläche des Ringkolbens 10' anliegen. Ein anderer Unterschied besteht darin, daß der Auslösehebei 17' im Querschnitt etwa U-förmig ausgebildet und auf einer weiteren Querachse 34 gelagert ist, welche im Bereich des oberen Endes der Rastschwinge 23' verankert ist.

Die Funktion des Fersenhalters 3' entspricht im wesentlichen der des ersten Ausführungsbeispieles. Was die Möglichkeit der Einstellung der Vorspannung der beiden Druckfedern 12' und 13' anbelangt, so wird durch Verdrehen der Schraube 30 die Vorspannung der inneren Feder 13' verändert. Wird jedoch die Gewindehülse 32 verdreht, so werden beide Federn 12' und 13' in ihrer Vorspannung verändert, zumal sich beide Federn mit ihren rechten Enden (s.Fig. 5) auf dem mittels der Gewindehülse 32 in Skilängsrichtung verstellbaren Federteller 33 abstützen.

## Patentansprüche

1. Sicherheitsskibindung mit einer Sohlenplatte (1), die an einer skifesten Grundplatte (2) um einen Drehzapfen in einer Horizontalebene schwenkbar gelagert und gegen Abheben vom Ski gesichert ist, welche Sohlenplatte (1) an ihrem vorderen Ende einen Vorderbacken und an ihrem hinteren Ende einen Fersenhalter (3) trägt, dessen Sohlenhalter (15) gegen die Kraft mindestens einer Feder (13) um eine erste Querachse (14) nach oben verschwenkbar ist, wobei der Fersenhalter (3) an einer Achse einen Schwenkhebel (20) mit einer von einer weiteren Feder (12) belasteten Rolle (7) trägt, welcher eine an einem grundplattenfesten Körper (4) angebrachte, das seitliche Ausschwenken der Sohlenplatte (1) steuernde Kurve (4a) zugeordnet ist, wobei beide Federn (12, 13) im Fersenhalter (3) in einem Gehäuse (6) koaxial ineinandergeschachtelt sind, der Fersenhalter (3) mit einem gabelförmigen Ansatz (8) an der Sohlenplatte (1) befestigt ist und oberhalb der beiden Federn (12, 13) ein angelenktes Zwischenglied (19) trägt, dadurch gekennzeichnet, daß das Zwischenglied (19) an der ersten Querachse (14) angelenkt ist und im Bereich seines unteren Endes eine zweite Querachse (21) trägt, auf der ein Zwischenhebel (22) gelagert ist welcher von beiden Federn (12, 13) gegen eine an sich bekannte, an einer an der Innenseite des Sohlenhalters (15) vorgesehenen weiteren Steuerkurve (18) abgestützte Rastschwinge (23) gedrückt wird, die im gabelförmigen Ansatz (8) auf einer dritten Querachse (24) gelagert ist, daß die beiden Federn (12,13) in einer Bohrung (9) im Gehäuse (6) angeordnet sind, und daß auf der dritten, die Rastschwinge (23) tragenden Querachse (24) auch der als Steuerhebel (20) gestaltete Schwenkhebel angelenkt ist, der sich unmittelbar am Zwischenglied (22) abstützt (Fig.1-4).

2. Bindung nach Anspruch 1, dadurch gekennzeichnet, daß der Steuerhebel (20) als ein zweiarmiger, in Seitenansicht U-förmiger Hebel ausgebildet ist, welcher mittels zweier Ansätze (20a) am Zwischenglied (19) anliegt.

3. Bindung nach Anspruch 1 und 2, dadurch gekennzeichnet, daß die Rolle (7) in einem Spalt geführt ist, der auf der einen Seite von dem die Steuerkurve (4a) tragenden Körper (4) und auf der anderen Seite von der Sohlenplatte (1) begrenzt ist und der an seiner Oberseite vom Fersenhalter (3) abgedeckt ist.

4. Sicherheitsskibindung mit einer Sohlenplatte (1), die an einer skifesten Grundplatte (2) um einen Drehzapfen in einer Horizontalebene schwenkbar gelagert und gegen Abheben vom Ski gesichert ist, welche Sohlenplatte (1) an ihrem vorderen Ende einen Vorderbacken und an ihrem hinteren Ende einen Fersenhalter (3') trägt, dessen Sohlenhalter (15') gegen die Kraft mindestens einer Feder (13') um eine erste Querachse (14') nach oben verschwenkbar ist, wobei der Fersenhalter (3) an einer Achse einen Schwenkhebel mit einer von einer weiteren Feder (12') belasteten Rolle (7') trägt, welche Rolle (7') eine an einem grundplattenfesten Körper (4') angebrachte, das seitliche Ausschwenken der Sohlenplatte (1') steuernde Kurve (4'a) zugeordnet ist, wobei beide Federn (12', 13') im Fersenhalter (3') koaxial ineinandergeschachtelt sind, der Fersenhalter (3') mit einem gabelförmigen Ansatz (8') an der Sohlenplatte (1') befestigt ist und oberhalb der beiden Federn (12', 13') ein angelenktes Zwischenglied (19') trägt, dadurch gekennzeichnet, daß der Schwenkhebel durch das Zwischenglied (19') gebildet ist, welches an der ersten Querachse (14') angelenkt ist, daß das Zwischenglied (19') im Bereich seines unteren Endes eine zweite Querachse (21') trägt, auf der ein Zwischenhebel (22') gelagert ist, welcher von beiden Federn (12', 13') gegen eine an sich bekannte, an einer an der Innenseite des Sohlenhalters (15') vorgesehenen weiteren Steuerkurve (18') abgestützte Rastschwinge (23') gedrückt wird, die im gabelförmigen Ansatz (8') auf einer dritten Querachse (24') gelagert ist, und daß die beiden Federn (12', 13') in einer Bohrung (9') in einem Gehäuse (6') des Fersenhalters (3') angeordnet sind (Fig. 5 und 6).

5. Bindung nach Anspruch 4, dadurch gekennzeichnet, daß der Körper (4) mit der im Querschnitt etwa U-förmigen Grundplatte (2') einstückig ausgebildet ist, und daß die Steuerkurve (4'a) für die Rolle (7') am vorspringenden Steg des Körpers (4') der Grundplatte (2') vorgesehen ist.

6. Bindung nach Anspruch 4, dadurch gekennzeichnet, daß das Zwischenglied (19') zwei Nocken (19'b) trägt, die an der senkrecht zur Achse der Bohrung (9') verlaufenden Stirnfläche eines von der ersten Feder (12') belasteten Ringkolbens (10') anliegen.

7. Bindung nach Anspruch 4, dadurch gekennzeichnet, daß die Rastschwinge (23') in ihrem oberen Endbereich eine weitere Querachse (34) trägt, auf der ein im Querschnitt etwa U-förmiger Auslösehebel (17') gelagert ist (Fig. 5).

8. Bindung nach Anspruch 1 oder 4, dadurch gekennzeichnet, daß die Achse der beiden Federn (12, 13; 12', 13') parallel zur Skioberseite verlaufend angeordnet ist.

## Claims

1. A safety ski binding comprising a sole plate (1) mounted on a base plate (2) fixedly secured to a ski, for rotation about a pivot pin in a horizontal plane and prevented from being lifted off the ski, said sole plate (1) carrying at its front end a front clamp jaw, and at its rear end, a heel retainer (3) including a sole retainer (15) adapted to be pivoted upwards about a first transverse axis (14) against the force of at least one spring (13), said heel retainer defining an axis mounting a pivot lever (20) supporting a roller (7) biased by a further spring (12) and cooperating with a cam (4a) provided on a body (4) fixedly secured to said base plate, for controlling the lateral pivoting of said sole plate (1), both said springs (12, 13) being coaxially nested within one another in a housing (6) in said heel retainer (3), said heel retainer (3) having a bifurcate extension (8) mounting it on said sole plate (1) and carrying a transmission member (19) articulated thereto above said two springs (12, 13), characterized in that said transmission member (19) is mounted for pivoting about said first transverse axis (14) and is provided adjacent its lower end portion with a second transverse axis (21) carrying a transmission lever (22) mounted thereon and biased by said two springs (12, 13) into engagement with a per se known detent arm (23) mounted on a third transverse axis (24) in said bifurcate extension (8) and engaging a further control cam (18) provided inside said sole retainer (15), that said two springs (12, 13) are disposed within a bore (9) in said housing (6), and that said third transverse axis (24) carrying said detent arm (23) additionally mounts said pivot lever acting as a control lever (20) and directly engaging said transmission member (22) (figs. 1-4).

2. A binding according to claim 1, characterized in that said control lever (20) is formed as a two- armed lever of U-shaped configuration in lateral elevation and supported on said transmission member (19) by means of two projections (20a).

3. A binding according to claims 1 and 2, characterized in that said roller (7) is guided in a slot defined on one side by said body (4) carrying said cam (4a), and on the other side, by said sole plate (2), and having its upper end covered by said heel retainer (3) .

4. A safety ski binding comprising a sole plate (1) mounted on a base plate (2) fixedly secured to a ski, for rotation about a pivot pin in a horizontal plane and prevented from being lifted off the ski, said sole plate (1) carrying at its front end a front clam jaw, and at its rear end, a heel retainer (3') including a sole retainer (15') adapted to be pivoted upwards about a first transverse axis (14) against the force of at least one spring (13'), said heel retainer defining an axis mounting a pivot lever (20') supporting a roller (7') biased by a further spring (12') and cooperating with a cam (4a') provided on a body (4') fixedly secured to said base plate, for controlling the lateral pivoting of said sole plate (1), both said springs (12', 13') being coaxially nested within one another in a housing (6') in said heel retainer (3'), said heel retainer (3') having a bifurcate extension (8') mounting it on said sole plate (1) and carrying a transmission member (19') articulated thereto above said two springs (12', 13'), characterized in that said pivot lever is formed by said transmission member (19') pivotally mounted on said first transverse axis (14'), that said transmission member (19') carries adjacent its lower end a second transverse axis (21') mounting a transmission lever (22') biased by said two springs (12', 13') into engagement with a per se known detent arm (23') engaging a further control cam (18') provided inside said sole retainer (15') and mounted on a third transverse axis (24') in said bifurcate extension (8'), and that said two springs (12', 13') are disposed in a bore (9') in a housing (6') of said heel retainer (3') (figs. 5 and 6).

5. A binding according to claim 4, characterized in that said body (4') is integrally formed with said base plate (2') having a substantially U-shaped cross-sectional configuration, and that said control cam (4'a) cooperating with said roller (7') is provided on a projecting ledge of said body (4') on said base plate (2').

6. A binding according to claim 4, characterized in that said transmission member (19') carries two cam projections (19'b) engaging an end face of an annular piston (10') biased by said first spring (12'), said end face extending perpendicular to the axis of said bore (9').

7. A binding according to claim 4, characterized in that said detent arm (23') carries adjacent its upper end a further transverse axis (34) mounting a release lever (17') of substantially U-shaped cross-sectional configuration (fig. 5).

8. A binding according to claim 1 or 4, characterized in that the axis of said two springs (12, 13; 12', 13') extends parallel to the upper surface of the ski.

## Revendications

1. Fixation de sécurité pour ski, présentant une plaque de semelle (1) qui est montée pivotante dans un plan horizontal, autour d'un tourillon, sur une plaque de base (2) assujettie au ski, et est empêchée de se soulever de ce ski, ladite plaque de semelle (1) portant à son extrémité antérieure une mâchoire antérieure et, à son extrémité postérieure, une talonnière (3) dont le cale-semelle (15) peut être animé d'un pivotement vers le haut autour d'un premier axe transversal (14), en s'opposant à la force d'au moins un ressort (13), la talonnière (3) portant, sur un axe, un levier pivotant (20) muni d'un galet (7) qui est chargé par un autre ressort (12) et auquel est associée une came (4a) qui est ménagée sur un corps (4) assujetti à la plaque de base, et commande le pivotement latéral sortant de la plaque de semelle (1), les deux ressorts (12, 13) étant imbriqués coaxialement l'un dans l'autre dans un boîtier (6) de la talonnière (3), cette talonnière (3) étant fixée à la plaque de semelle (1) par un appendice fourchu (8), et portant une pièce intercalaire articulée (19) au-dessus des deux ressorts (12, 13), caractérisée par le fait que la pièce intercalaire (19) est articulée sur le premier axe transversal (14) et porte, au voisinage de son extrémité inférieure, un deuxième axe transversal (21) sur lequel est monté un levier intercalaire (22) qui est pressé, par les deux ressorts (12, 13), contre une biellette encliquetable (23) connue par elle-même, qui prend appui contre une autre came de commande (18) prévue à la face interne du cale-semelle (15), et qui est montée sur un troisième axe transversal (24), dans l'appendice fourchu (8); par le fait que les deux ressorts (12, 13) sont disposés dans un perçage (9) pratiqué dans le boîtier (6); et par le fait que le levier pivotant, conçu en tant que levier de commande (20) et articulé lui aussi sur le troisième axe transversal (24) portant la biellette encliquetable (23), est directement en appui contre la pièce intercalaire (22) (figures 1-4).

2. Fixation selon la revendication 1, caractérisée par le fait que le levier de commande (20) est réalisé sous la forme d'un levier à deux bras, configuré en U en élévation latérale, et appliqué contre la pièce intercalaire (19) au moyen de deux protubérances (20a) .

3. Fixation selon les revendications 1 et 2, caractérisée par le fait que le galet (7) est guidé dans un interstice qui est délimité, sur l'un des côtés, par le corps (4) portant la came de commande (4a) et, sur l'autre côté, par la plaque de semelle (1), et qui est recouvert à sa face supérieure par la talonnière (3).

4. Fixation de sécurité pour ski, présentant une plaque de semelle (1) qui est montée pivotante dans un plan horizontal, autour d'un tourillon, sur une plaque de base (2) assujettie au ski, et est empêchée de se soulever de ce ski, ladite plaque de semelle (1) portant à son extrémité antérieure une mâchoire antérieure et, à son extrémité postérieure, une talonnière (3') dont le cale-semelle (15') peut être animé d'un pivotement vers le haut autour d'un premier axe transversal (14'), en s'opposant à la force d'au moins un ressort (13'), la talonnière (3) portant, sur un axe, un levier pivotant muni d'un galet (7') qui est chargé par un autre ressort (12'), ledit galet (7') étant associé à une came (4'a) qui est ménagée sur un corps (4') assujetti à la plaque de base, et commande le pivotement latéral sortant de la plaque de semelle (1'), les deux ressorts (12', 13') étant imbriqués coaxialement l'un dans l'autre dans la talonnière (3'), cette talonnière (3') étant fixée à la plaque de semelle (1') par un appendice fourchu (8'), et portant une pièce intercalaire articulée (19, ) au-dessus des deux ressorts (12', 13'), caractérisée par le fait que le levier pivotant est formé par la pièce intercalaire (19'), articulée sur le premier axe transversal (14'); par le fait que la pièce intercalaire (19') porte, au voisinage de son extrémité inférieure, un deuxième axe transversal (21') sur lequel est monté un levier intercalaire (22') qui est pressé, par les deux ressorts (12', 13'), contre une biellette encliquetable (23') connue par elle-même, qui prend appui contre une autre came de commande (18') prévue à la face interne du cale-semelle (15'), et qui est montée sur un troisième axe transversal (24'), dans l'appendice fourchu (8'); et par le fait que les deux ressorts (12', 13') sont disposés dans un perçage (9') pratiqué dans un boîtier (6') de la talonnière (3') (figures 5 et 6).

5. Fixation selon la revendication 4, caractérisée par le fait que le corps (4) est réalisé d'un seul tenant avec la plaque de base (2') de section configurée sensiblement en U; et par le fait que la came de commande (4'a) destinée au galet (7') est prévue sur la membrure saillante du corps (4') de la plaque de base (2').

6. Fixation selon la revendication 4, caractérisée par le fait que la pièce intercalaire (19') porte deux nez (19'b) appliqués contre la face frontale, s'étendant perpendiculairement à l'axe du perçage (9'), d'un piston annulaire (10') chargé par le premier ressort (12').

7. Fixation selon la revendication 4, caractérisée par le fait que la biellette encliquetable (23') porte, dans sa région extrême supérieure, un autre axe transversal (34) sur lequel est monté un levier de déclenchement (17') de section sensiblement configurée en U (figure 5).

8. Fixation selon la revendication 1 ou 4, caractérisée par le fait que l'axe des deux ressorts (12, 13; 12', 13') est disposé de manière à s'étendre parallèlement à la face supérieure du ski.
